# EUROPÄISCHE PATENTSCHRIFT

(11) **EP 4 055 619 B1**
(45) Veröffentlichungstag und Bekanntmachung des Hinweises auf die Patenterteilung: **31.12.2025**
(21) Anmeldenummer: 20800595.9
(22) Anmeldetag: 28.10.2020
(51) Int. Cl.: H01F 17/06, H01F 27/28, H01F 27/02, H01F 27/22

(54) **BAUGRUPPE UMFASSEND EINE RINGKERNDROSSEL UND EINEN KÜHLKÖRPER**
ASSEMBLY COMPRISING A TOROIDAL CHOKE AND A HEAT SINK
ENSEMBLE COMPRENANT UNE INDUCTANCE À NOYAU TOROÏDAL ET UN DISSIPATEUR THERMIQUE

(30) Priorität: 06.11.2019 DE 102019217076
(43) Veröffentlichungstag der Anmeldung: 14.09.2022
(73) Patentinhaber: Robert Bosch GmbH, 70442 Stuttgart (DE)
(72) Erfinder: BOETTCHER, Martin, 72119 Ammerbuch (DE); HILLENBRAND, Philipp, 72622 Nuertingen (DE)
(86) Internationale Anmeldenummer: PCT/EP2020/080258
(87) Internationale Veröffentlichungsnummer: WO 2021/089377

(56) Entgegenhaltungen:
- EP-A1- 3 330 983
- EP-A1- 3 499 524
- DE-A1- 19 814 897
- JP-A- 2007 234 752
- JP-A- 2008 042 094
- US-A1- 2016 163 445

## Beschreibung

Die vorliegende Erfindung betrifft eine Baugruppe umfassend eine Ringkerndrossel und einen Kühlkörper.

### Stand der Technik

Drosseln werden in vielen Bereichen der Stromversorgung elektrischer und elektronischer Geräte, in der Leistungselektronik sowie der Nieder- und Hochfrequenztechnik eingesetzt. Die Drosseln sind dabei als Spulen aus einem elektrisch leitfähigen Material ausgebildet. Zur Steigerung des induktiven Widerstands umfassen Drosseln häufig einen weichmagnetischen Kern. Eine bekannte Bauform von Drosseln mit einem weichmagnetischen Kern stellen dabei sogenannte Ringkerndrosseln dar. Bei Ringdrosseln werden elektrische Leiter auf weichmagnetische Ringkerne gewickelt. Durch den weichmagnetischen Kern wird der induktive Widerstand der Spule erhöht.

In dem Ringkern und elektrischen Leitern, die den Ringkern umgeben entsteht Wärme, die bestmöglich abgeführt werden muss. Eine Kühlung des Ringkerns wird in vielen Fällen nicht in Erwägung gezogen, da eine Kühlvorrichtung, die den Ringkern kühlt, den magnetischen Fluss im Ringkern nicht kurzschließen darf. Weiterhin ist der Ringkern selbst für eine Kühlvorrichtung oft nur schwer zugänglich, da er von dem elektrischen Leiter umgeben ist.

DE 198 14 897 A1 offenbart eine Baugruppe gemäss Oberbegriff von Anspruch 1. EP 3 330 983 A1 und JP 2007 234752 A offenbaren weitere Baugruppen umfassend eine Ringkerndrossel mit Kühlkörper. US 2016/163445 A1 offenbart einen T-förmig ausgebildeter Kern mit elliptischzylindrischem Kern und einer Kernplatte, wobei zur Kühlung des Kerns zentral durch den Kern verlaufende Kühlkanäle vorgesehen sind.

### Offenbarung der Erfindung

Erfindungsgemäß wird eine Baugruppe umfassend eine Ringkerndrossel und einen Kühlkörper vorgeschlagen. Die Ringkerndrossel umfasst einen Ringkern und einen den Ringkern umgebenden elektrischen Leiter, wobei der Ringkern eine axiale Richtung und eine zentrale Ringöffnung aufweist und wobei an dem Ringkern eine erste ringförmige Oberfläche und eine von der ersten ringförmigen Oberfläche abgewandte zweite ringförmige Oberfläche ausgebildet sind, wobei die Baugruppe weiterhin einen Kühlkörper aus wärmeleitfähigem Material mit einer Oberseite umfasst, wobei die Ringkerndrossel auf der Oberseite des Kühlkörpers angeordnet ist und die zweite Oberfläche des Ringkerns der Oberseite des Kühlkörpers zugewandt ist. Erfindungsgemäß sind an dem Kühlkörper Kühlelemente ausgebildet, die von der Oberseite des Kühlkörpers abragen, wobei in dem Ringkern Ausnehmungen ausgebildet sind, wobei jedes der Kühlelemente in jeweils einer der Ausnehmungen des Ringkerns angeordnet ist und dergestalt in den Ringkern hineinragt.

### Vorteile der Erfindung

Gegenüber dem Stand der Technik weist die erfindungsgemäße Baugruppe den Vorteil auf, dass durch die Kühlelemente in den Ausnehmungen des Ringkerns die Wärme vom Ringkern besonders gut und einfach an den Kühlkörper abgeleitet werden kann. Die Baugruppe ermöglicht eine kostengünstige und sehr effiziente Kühlung des Ringkerns und damit der Ringkerndrossel. Die Kühlung der Ringkerndrossel kann in der Baugruppe vorteilhaft erfolgen ohne dass durch die Kühlung der magnetische Fluss in der Spule eliminiert wird.

Weitere vorteilhafte Ausgestaltungen und Weiterbildungen der Erfindung werden durch die in den Unteransprüchen angegebenen Merkmale ermöglicht.

Gemäß einem vorteilhaften Ausführungsbeispiel ist vorgesehen, dass die Kühlelemente stabförmig ausgebildet sind. Stabförmig ausgebildete Kühlelemente können besonders einfach gefertigt werden. Stabförmig ausgebildete Kühlelemente können weiterhin besonders einfach in die komplementären Ausnehmungen im Ringkern eingeführt werden und die Baugruppe kann somit besonders einfach gefertigt werden.

Gemäß einem vorteilhaften Ausführungsbeispiel ist vorgesehen, dass jedes der Kühlelemente eine Außenfläche aufweist, die komplementär zu einer Innenfläche des Ringkerns in der Ausnehmung, in der das jeweilige Kühlelement angeordnet ist, ausgebildet ist, so dass jedes Kühlelement an seiner Außenfläche in mittelbaren und/oder unmittelbaren Kontakt mit der Innenfläche des Ringkerns in der zugehörigen Ausnehmung steht. So wird ein vorteilhaft großflächiger Kontaktbereich zwischen den Kühlelementen und dem Ringkern hergestellt, wodurch die Wärme besonders gut vom Ringkern auf die Kühlelemente und somit auf den Kühlkörper übertragen werden kann. Somit kann die Wärme von der Ringkerndrossel besonders gut abgeführt werden.

Gemäß einem vorteilhaften Ausführungsbeispiel ist vorgesehen, dass die Außenflächen der Kühlelemente und die Innenflächen des Ringkerns zylinderförmig ausgebildet sind. Somit ergeben sich besonders einfache Formen, die beispielsweise durch einfaches Bohren gefertigt werden können. Die Kühlelemente können besonders einfach in die Ausnehmungen eingesetzt und eingepasst werden.

Gemäß einem vorteilhaften Ausführungsbeispiel ist vorgesehen, dass sich die Kühlelemente von der Oberseite des Kühlkörpers weg parallel zu der axialen Richtung des Ringkerns in die Ausnehmungen hinein erstrecken. So wird sichergestellt, dass der magnetische Fluss in dem Ringkern nicht eliminiert wird. Gleichzeitig kann die Baugruppe durch einfaches Einschieben oder Einpressen der Kühlelemente in die Ausnehmungen im Ringkern gefertigt werden.

Gemäß einem vorteilhaften Ausführungsbeispiel ist vorgesehen, dass die Ausnehmungen in dem Ringkern um die zentrale Ringöffnung herum ausbildet sind. So sind die Ausnehmungen und somit auch die Kühlelemente gut über den Ringkern verteilt und die Wärme kann vorteilhaft gleichmäßig von allen Bereichen des Ringkerns von der Ringkerndrossel an den Kühlkörper abgeführt werden.

Gemäß einem vorteilhaften Ausführungsbeispiel ist vorgesehen, dass die Kühlelemente in einer Ebene senkrecht zu der axialen Richtung gesehen in einem Kreis angeordnet sind, wobei der Kreis insbesondere konzentrisch zu dem Ringkern ausgebildet ist. So wird der magnetische Fluss im Ringkern nur minimal gestört und es kann trotzdem eine sehr hohe Wärmeableitung durch eine Vielzahl an Kühlelementen sichergestellt werden.

Gemäß einem vorteilhaften Ausführungsbeispiel ist vorgesehen, dass die Kühlelemente senkrecht von einer ebenen Auflagefläche an der Oberseite des Kühlkörpers abstehen, wobei die Auflagefläche parallel zu der zweiten Oberfläche des Ringkerns angeordnet ist und durch einen Spalt von der zweiten Oberfläche beabstandet ist, wobei der elektrische Leiter durch den Spalt verläuft.

Gemäß einem vorteilhaften Ausführungsbeispiel ist vorgesehen, dass die Ausnehmungen als Sacklöcher ausgebildet sind. Ein derartiger Ringkern kann besonders einfach durch Bohrungen gefertigt werden. Weiterhin können die Kühlelemente in solche Ausnehmungen besonders leicht eingesetzt werden. Der Grund der Ausnehmungen kann darüber hinaus als Anschlag für die Kühlelemente dienen. Dies erhöht die Kontaktfläche zwischen den Kühlelementen und dem Ringkern und kann darüber hinaus genutzt werden um den Spalt zwischen der zweiten Oberfläche und der Auflagefläche zu definieren.

Gemäß einem vorteilhaften Ausführungsbeispiel ist vorgesehen, dass die Kühlelemente zu wenigstens 50%, bevorzugt zu wenigstens 75%, besonders bevorzugt zu wenigstens 90% der Ausdehnung des Ringkerns in der axialen Richtung in den Ringkern hineinragen. So kann eine besonders gute Ableitung der Wärme aus dem Ringkern sichergestellt werden.

### Kurze Beschreibung der Zeichnungen

Ausführungsbeispiele der Erfindung sind in den Zeichnungen dargestellt und werden in der nachfolgenden Beschreibung näher erläutert. Es zeigen
Fig. 1 ein Ausführungsbeispiel der erfindungsgemäßen Baugruppe,
Fig. 2 einen Querschnitt durch das Ausführungsbeispiel der erfindungsgemäßen Baugruppe,
Fig. 3 einen weiteren Querschnitt durch das Ausführungsbeispiel der erfindungsgemäßen Baugruppe.

### Ausführungsformen der Erfindung

Fig. 1, Fig.2 und Fig.3 zeigen ein Ausführungsbeispiel der erfindungsgemäßen Baugruppe 1. In Fig. 1 ist eine dreidimensionale Ansicht des Ausführungsbeispiels der Baugruppe 1 dargestellt. In Fig.2 ist ein Schnitt entlang der axialen Richtung A das Ausführungsbeispiel der Baugruppe 1 dargestellt. In Fig. 3 ist ein Schnitt durch das Ausführungsbeispiel der Baugruppe 1 senkrecht zur axialen Richtung A dargestellt. Die Baugruppe 1 kann beispielsweise als Gleichtaktdrossel oder Gegentaktdrossel in einer Vielzahl an leistungselektronischen Komponenten, wie beispielsweise Invertern oder DC/DC-Wandlern Anwendung finden. Die Baugruppe 1 kann beispielsweise in Filtern mit Gleichtaktdrosseln, die in Bechertransformatortopologie oder Topftransformatortechnologie aufgebaut sind, eingesetzt werden. Die Ringkerndrossel 5 kann beispielsweise in passiven elektrischen Filtern zur Unterdrückung unerwünschter hochfrequenter Störungen eingesetzt werden. Ein weiterer nicht erfindungsgemässer Einsatzbereich ist die Verwendung als Transformator.

Die Baugruppe 1 umfasst eine Ringkerndrossel 5 und einen Kühlkörper 20, der zur Kühlung der Ringkerndrossel 5 vorgesehen ist. Die Ringkerndrossel 5 umfasst einen Ringkern 10.

Der Ringkern 10 ist beispielsweise in Form eines Rings oder Toroids ausgebildet. Der Ringkern 10 weist eine axiale Richtung A auf. Der Ringkern 10 weist eine zentrale Ringöffnung 18 auf. An dem Ringkern 10 sind eine erste ringförmige Oberfläche 11 und eine zweite ringförmige Oberfläche ausgebildet 12. Die erste ringförmige Oberfläche 11 ist von der zweiten ringförmigen Oberfläche 12 abgewandt. Die ringförmigen Oberflächen 11, 12 erstrecken sich ringförmig um die zentrale Ringöffnung 18 herum. Die ringförmigen Oberflächen 11,12 sind in der axialen Richtung A durch die Ausdehnung a des Ringkerns 10 voneinander beabstandet. Die ringförmigen Oberflächen 11,12 sind in diesem Ausführungsbeispiel eben ausgebildet und beispielsweise planparallel zueinander ausgebildet. Die ringförmigen Oberflächen 11,12 sind deckungsgleich zueinander. Die ringförmigen Oberflächen 11,12 begrenzen den toroidfömig ausgebildeten Ringkern 10 in der axialen Richtung A.

Der Ringkern 10 ist aus einem weichmagnetischem Material ausgebildet. Ein weichmagnetisches Material wird durch in der Norm IEC 60404-1 klassifiziert. So kann der Ringkern 10 beispielsweise ein Ferrit- oder Pulver-Ringkern sein oder beispielsweise auch aus kristallinen oder amorphen Metallbändern bestehen. Der Ringkern 10 bildet einen geschlossenen magnetischen Kreis, wobei sich der magnetische Fluss fast ausschließlich im ringförmigen Ringkern 10 ausbreitet.

Neben dem Ringkern 10 umfasst die Ringkerndrossel 5 weiterhin einen elektrischen Leiter 6. Der elektrische Leiter 6 ist beispielsweise auf den Ringkern 10 aufgewickelt. Die Ringkerndrossel 5 kann dabei beispielsweise nur einen elektrischen Leiter 5 umfassen, sie kann aber auch mehrere auf den Ringkern 10 gewickelte elektrische Leiter 5 umfassen. So bildet der elektrischen Leiter 6 zusammen mit dem Ringkern 10 eine Toridspule, die beispielsweise auch als Kreisringspule, oder Ringspule bezeichnet wird.

Der Kühlkörper 20 ist aus einem wärmeleitenden Material, beispielsweise aus Aluminium, gefertigt. An dem Kühlkörper 20 sind Kühlelemente 22 ausgebildet. Die Kühlelemente 22 sind einstückig mit dem Kühlkörper 20 ausgebildet. Die Kühlelemente 22 ragen von einer Oberseite 21 des Kühlkörpers 20 in Richtung der Ringkerndrossel 5 ab. Dabei ragen sie Kühlelemente 22 in den Ringkern 10 der Ringkerndrossel 5 hinein. Dazu sind in dem Ringkern 10 Ausnehmungen 14 komplementär zu den Kühlelementen 22 ausgebildet. Die Ausnehmungen 14 sind Hohlräume im Ringkern 10, die sich von der zweiten Oberfläche 12 des Ringkerns 12 ausgehend in Richtung zur ersten Oberfläche 11 des Ringkerns 12 hin erstrecken. Die Ausnehmungen 14 können dabei, wie in dem in den Figuren dargestellten Ausführungsbeispiel, als Sacklöcher ausgebildet sein, so dass sie an der zweiten Oberfläche 12 geöffnet sind aber an der ersten Oberfläche 11 geschlossen sind. Die Ausnehmungen 14 können aber auch als Durchgangsbohrungen ausgebildet sein und sowohl an der zweiten Oberfläche 12 als auch an der ersten Oberfläche 11 geöffnet sein.

Jedes von der Oberseite 21 des Kühlkörpers 20 abragende Kühlelement 22 ragt in jeweils eine komplementär zum jeweiligen Kühlelement 22 ausgebildete Ausnehmung 14 des Ringkerns 10 hinein. Die Kühlelemente 22 und die Ausnehmungen 14 sind dazu beispielsweise zylinderförmig ausgebildet. Die Kühlelemente 22 weisen zylinderförmige Außenflächen 23 auf. Der Ringkern 10 weist die Ausnehmungen 14 begrenzende zylinderförmige Innenflächen 15 auf. Die Innenflächen 15 des Ringkern 10 stehen mit den Kühlelementen 22 in direktem Kontakt. So kann Wärme vom Ringkern 10 über die Innenflächen 15 des Ringkerns 10 an die Außenflächen 23 der Kühlelemente 22 geleitet werden. Der Ringkern 10 umgibt somit die Kühlelemente 22 in der Ebene E senkrecht zur axialen Richtung A.

Die Kühlelemente 22 sind in dem in den Figuren dargestellten Ausführungsbeispiel stabförmig ausgebildet. Die Längsachsen der stabförmig ausgebildeten Kühlelemente 22 sind parallel zu der axialen Richtung A ausgerichtet. Die Längsachsen der stabförmige ausgebildeten Kühlelemente 22 verlaufen alle parallel zueinander.

Die Kühlelemente 22 sind um die zentrale Ringöffnung 18 herum angeordnet. In der Ebene E senkrecht zur axialen Richtung A sind die Kühlelemente 22 in einem Kreis angeordnet. Dieser Kreis kann, wie in dem in den Figuren gezeigten Ausführungsbeispiel, konzentrisch zu den ringförmigen Oberflächen 11, 12 angeordnet sein. Die Kühlelemente 22 sind in dem Kreis in der Ebene E mit gleichen Abständen zwischen aufeinander folgenden Kühlelementen 22 angeordnet.

Die Kühlelemente 22 ragen in der axialen Richtung A in den Ringkern 10 hinein. Der Abstand a zwischen den planparallel angeordneten ringförmigen Oberflächen 11,12 wird in axialer Richtung A gemessen. Die Kühlelemente 22 können beispielsweise zu wenigstens 50% des Abstands a parallel zur axialen Richtung A von der zweiten Oberfläche 12 aus in den Ringkern 10 hineinragen. Die Kühlelemente 22 können beispielsweise auch zu wenigstens 75% des Abstands a von der zweiten Oberfläche 12 aus parallel zur axialen Richtung A in den Ringkern 10 hineinragen. Die Kühlelemente 22 können beispielsweise auch zu wenigstens 90% des Abstands a von der zweiten Oberfläche 12 aus parallel zur axialen Richtung A in den Ringkern 10 hineinragen. Die Kühlelemente 22 können aber beispielsweise auch von der zweiten Oberfläche 12 aus parallel zur axialen Richtung A bis zur ersten Oberfläche 11 durch den Ringkern 10 hindurchragen.

Selbstverständlich sind noch weitere Ausführungsbeispiele und Mischformen der dargestellten Ausführungsbeispiele möglich, sofern unter den Schutzumfang der Ansprüche fallend.

## Patentansprüche

1. Baugruppe (1) umfassend eine Ringkerndrossel (5), wobei die Ringkerndrossel (5) einen Ringkern (10) und einen den Ringkern (10) umgebenden elektrischen Leiter (6) umfasst, wobei der Ringkern (10) eine axiale Richtung (A) und eine zentrale Ringöffnung (18) aufweist und wobei an dem Ringkern (10) eine erste ringförmige Oberfläche (11) und eine von der ersten ringförmigen Oberfläche (11) abgewandte zweite ringförmige Oberfläche (12) ausgebildet sind,
wobei die Baugruppe (1) weiterhin einen Kühlkörper (20) aus wärmeleitfähigem Material mit einer Oberseite (21) umfasst,
wobei die Ringkerndrossel (5) auf der Oberseite (21) des Kühlkörpers (20) angeordnet ist und die zweite Oberfläche des Ringkerns (12) der Oberseite (21) des Kühlkörpers (20) zugewandt ist,
wobei an dem Kühlkörper (20) Kühlelemente (22) ausgebildet sind, die von der Oberseite (21) des Kühlkörpers (20) abragen,
**gekennzeichnet dadurch, dass**
in dem Ringkern (10) Ausnehmungen (14) ausgebildet sind, wobei jedes der Kühlelemente (22) in jeweils einer der Ausnehmungen (14) des Ringkerns (10) angeordnet ist und dergestalt in den Ringkern (10) hineinragt.

2. Baugruppe nach Anspruch 1, **dadurch gekennzeichnet, dass** die Kühlelemente (22) stabförmig ausgebildet sind.

3. Baugruppe nach einem der vorhergehenden Ansprüche, **dadurch gekennzeichnet, dass** jedes der Kühlelemente (22) eine Außenfläche (23) aufweist, die komplementär zu einer Innenfläche (15) des Ringkerns (10) in der Ausnehmung (14), in der das jeweilige Kühlelement (22) angeordnet ist, ausgebildet ist, so dass jedes Kühlelement (22) an seiner Außenfläche (23) in mittelbaren und/oder unmittelbaren Kontakt mit der Innenfläche (15) des Ringkerns (10) in der zugehörigen Ausnehmung (14) steht.

4. Baugruppe nach Anspruch 3, **dadurch gekennzeichnet, dass** die Außenflächen (23) der Kühlelemente (22) und die Innenflächen (15) des Ringkerns (10) zylinderförmig ausgebildet sind.

5. Baugruppe nach einem der vorhergehenden Ansprüche, **dadurch gekennzeichnet, dass** sich die Kühlelemente (22) von der Oberseite (21) des Kühlkörpers (20) weg parallel zu der axialen Richtung (A) des Ringkerns (10) in die Ausnehmungen (14) hinein erstrecken.

6. Baugruppe nach einem der vorhergehenden Ansprüche, **dadurch gekennzeichnet, dass** die Ausnehmungen (14) in dem Ringkern (10) um die zentrale Ringöffnung (18) herum ausbildet sind.

7. Baugruppe nach einem der vorhergehenden Ansprüche, **dadurch gekennzeichnet, dass** die Kühlelemente (22) in einer Ebene (E) senkrecht zu der axialen Richtung (A) gesehen in einem Kreis angeordnet sind, wobei der Kreis insbesondere konzentrisch zu dem Ringkern (10) ausgebildet ist.

8. Baugruppe nach einem der vorhergehenden Ansprüche, **dadurch gekennzeichnet,**
**dass** die Kühlelemente (22) senkrecht von einer ebenen Auflagefläche an der Oberseite (21) des Kühlkörpers (20) abstehen, wobei die Auflagefläche parallel zu der zweiten Oberfläche (12) des Ringkerns (10) angeordnet ist und durch einen Spalt von der zweiten Oberfläche (12) beabstandet ist, wobei der elektrische Leiter (6) durch den Spalt verläuft.

9. Baugruppe nach einem der vorhergehenden Ansprüche, **dadurch gekennzeichnet, dass** die Ausnehmungen (14) als Sacklöcher ausgebildet sind.

10. Baugruppe nach einem der vorhergehenden Ansprüche, **dadurch gekennzeichnet, dass** die Kühlelemente (22) zu wenigstens 50%, bevorzugt zu wenigstens 75%, besonders bevorzugt zu wenigstens 90% der Ausdehnung (a) des Ringkerns (10) in der axialen Richtung (A) in den Ringkern (10) hineinragen.

## Claims

1. Assembly (1) comprising a toroidal-core inductor (5), wherein the toroidal-core inductor (5) comprises a toroidal core (10) and an electrical conductor (6) surrounding the toroidal core (10), wherein the toroidal core (10) has an axial direction (A) and a central toroid opening (18), and wherein a first annular surface (11) and a second annular surface (10), which faces away from the first annular surface (11), are formed on the toroidal core (12),
wherein the assembly (1) further comprises a heat sink (20) which is composed of thermally conductive material and which has a top side (21),
wherein the toroidal-core inductor (5) is arranged on the top side (21) of the heat sink (20) and the second surface of the toroidal core (12) faces towards the top side (21) of the heat sink (20),
wherein, on the heat sink (20), there are formed cooling elements (22) which project from the top side (21) of the heat sink (20), **characterized in that**
recesses (14) are formed in the toroidal core (10), wherein each of the cooling elements (22) is arranged in in each case one of the recesses (14) of the toroidal core (10) and in this way projects into the toroidal core (10).

2. Assembly according to Claim 1, **characterized in that** the cooling elements (22) are of rod-shaped form.

3. Assembly according to either of the preceding claims, **characterized in that** each of the cooling elements (22) has an outer surface (23) which is formed in a manner complementary to an inner surface (15) of the toroidal core (10) in the recess (14) in which the respective cooling element (22) is arranged, so that each cooling element (22) is in indirect and/or direct contact at its outer surface (23) with the inner surface (15) of the toroidal core (10) in the associated recess (14).

4. Assembly according to Claim 3, **characterized in that** the outer surfaces (23) of the cooling elements (22) and the inner surfaces (15) of the toroidal core (10) are of cylindrical form.

5. Assembly according to one of the preceding claims, **characterized in that** the cooling elements (22) extend into the recesses (14) away from the top side (21) of the heat sink (20) parallel to the axial direction (A) of the toroidal core (10).

6. Assembly according to one of the preceding claims, **characterized in that** the recesses (14) in the toroidal core (10) are formed around the central toroid opening (18).

7. Assembly according to one of the preceding claims, **characterized in that**, when seen in a plane (E) perpendicular to the axial direction (A), the cooling elements (22) are arranged in a circle, wherein the circle is formed in particular concentrically with respect to the toroidal core (10).

8. Assembly according to one of the preceding claims, **characterized in that** the cooling elements (22) project perpendicularly from a planar bearing surface on the top side (21) of the heat sink (20), wherein the bearing surface is arranged parallel to the second surface (12) of the toroidal core (10) and is spaced apart from the second surface (12) by a gap, wherein the electrical conductor (6) runs through the gap.

9. Assembly according to one of the preceding claims, **characterized in that** the recesses (14) are in the form of blind holes.

10. Assembly according to one of the preceding claims, **characterized in that** the cooling elements (22) project into the toroidal core (10) by at least 50%, preferably by at least 75%, particularly preferably by at least 90%, of the extent (a) of the toroidal core (10) in the axial direction (A).

## Revendications

1. Ensemble (1) comprenant un inducteur à noyau toroïdal (5), l'inducteur à noyau toroïdal (5) comprenant un noyau toroïdal (10) et un conducteur électrique (6) entourant le noyau toroïdal (10), le noyau toroïdal (10) présentant une direction axiale (A) et une ouverture annulaire centrale (18), et une première surface annulaire (11) et une seconde surface annulaire (12), qui est opposée à la première surface annulaire (11), étant formées sur le noyau toroïdal (10),
l'ensemble (1) comprenant en outre un dissipateur thermique (20) en matériau thermoconducteur présentant une face supérieure (21),
l'inducteur à noyau toroïdal (5) étant disposé sur la face supérieure (21) du dissipateur thermique (20) et la seconde surface (12) du noyau toroïdal étant tournée vers la face supérieure (21) du dissipateur thermique (20),
des éléments de refroidissement (22) qui dépassent de la face supérieure (21) du dissipateur thermique (20) étant formés sur le dissipateur thermique (20), **caractérisé en ce que**
des évidements (14) sont formés dans le noyau toroïdal (10), chacun des éléments de refroidissement (22) étant respectivement disposé dans l'un des évidements (14) du noyau toroïdal (10) et faisant ainsi saillie dans le noyau toroïdal (10).

2. Ensemble selon la revendication 1, **caractérisé en ce que** les éléments de refroidissement (22) sont réalisés sous forme de tige.

3. Ensemble selon l'une des revendications précédentes, **caractérisé en ce que** chacun des éléments de refroidissement (22) présente une surface extérieure (23) qui est réalisée de manière complémentaire d'une surface intérieure (15) du noyau toroïdal (10) dans l'évidement (14) dans lequel est disposé l'élément de refroidissement (22) respectif, de telle sorte que chaque élément de refroidissement (22) est en contact indirect et/ou direct, au niveau de sa surface extérieure (23), avec la surface intérieure (15) du noyau toroïdal (10) dans l'évidement (14) correspondant.

4. Ensemble selon la revendication 3, **caractérisé en ce que** les surfaces extérieures (23) des éléments de refroidissement (22) et les surfaces intérieures (15) du noyau toroïdal (10) sont de forme cylindrique.

5. Ensemble selon l'une des revendications précédentes, **caractérisé en ce que** les éléments de refroidissement (22) s'étendent depuis la face supérieure (21) du dissipateur thermique (20) vers l'intérieur des évidements (14), parallèlement à la direction axiale (A) du noyau toroïdal (10).

6. Ensemble selon l'une des revendications précédentes, **caractérisé en ce que** les évidements (14) sont formés dans le noyau toroïdal (10) autour de l'ouverture annulaire centrale (18).

7. Ensemble selon l'une des revendications précédentes, **caractérisé en ce que** les éléments de refroidissement (22) sont disposés, vus dans un plan (E) perpendiculaire à la direction axiale (A), selon un cercle, le cercle étant en particulier formé de manière concentrique par rapport au noyau toroïdal (10).

8. Ensemble selon l'une des revendications précédentes, **caractérisé en ce que** les éléments de refroidissement (22) font saillie perpendiculairement à partir d'une surface d'appui plane au niveau de la face supérieure (21) du dissipateur thermique (20), la surface d'appui étant agencée parallèlement à la seconde surface (12) du noyau toroïdal (10) et espacée par un interstice de la seconde surface (12), le conducteur électrique (6) s'étendant à travers l'interstice.

9. Ensemble selon l'une des revendications précédentes, **caractérisé en ce que** les évidements (14) sont réalisés sous forme de trous borgnes.

10. Ensemble selon l'une des revendications précédentes, **caractérisé en ce que** les éléments de refroidissement (22) font saillie dans le noyau toroïdal (10), sur au moins 50%, de préférence au moins 75%, de manière particulièrement préférée au moins 90% de l'étendue (a) du noyau toroïdal (10) dans la direction axiale (A).
